# FASCICULE DE BREVET EUROPEEN

(11) **EP 0 080 973 B1**
(45) Date de publication et mention de la délivrance du brevet: **01.04.1987**
(21) Numéro de dépôt: 82810490.1
(22) Date de dépôt: 15.11.1982
(51) Int. Cl.: G04B 39/00

(54) **Boîte de montre**
Uhrgehäuse
Watch case

(30) Priorité: 02.12.1981 CH 7706/81
(43) Date de publication de la demande: 08.06.1983
(73) Titulaire: Montres Rado S.A., 2543 Lengnau b. Biel (CH)
(72) Inventeur: Gogniat, Paul, CH-2504 Bienne (CH)
(74) Mandataire: Gresset, Jean

## Description

La présente invention concerne plus particulièrement les boîtes de montres comprenant une glace et une carrure, la glace étant montée de façon amovible sur une surface périphérique supérieure de la carrure au moyen d'organes de liaison.

Dans les boîtes de montre connues, et notamment lorsque la glace s'étend sur presque tout son pourtour jusque sur les bords latéraux de la carrure, sont utilisés des organes de liaison du type des vis, des goupilles, des glissières en queue d'aronde, des griffes montées sur les bords de la carrure, etc.

La plupart de ces solutions impliquent un usinage particulier de la glace, comme par exemple leur perçage, ou la formation de bords biseautés. Un tel usinage est délicat et coûteux, notamment pour les glaces en saphir qui équipent les montres de qualité. En outre, pour assurer l'ancrage des organes de liaison sur la carrure, il faut le plus souvent prévoir des filetages ou d'autres moyens qui ne peuvent être appliqué qu'à des boîtes d'une certaine épaisseur. On connait également des constructions dans lesquelles des griffes de maintien de la glace font partie intégrante de la carrure, mais il est clair que la fabrication d'une telle carrure en est largement compliquée.

Un autre désavantage des constructions de l'art antérieur, surtout celles qui incorporent des glissières ou des griffes dans lesquelles la glace eft engagée latéralement découle d'un risque non négligeable de détérioration, d'usure ou de déplacement du joint d'étanchéité au moment de sa mise en place de la glace. Ces mêmes constructions conduisent également à un alourdissement de la ligne générale de la montre.

Une solution de ce type est décrite dans le document CH-A-581/75.

Le document FR-A-908 125 décrit une montre comportant des barrettes s'étendant au-dessus de la glace. La lecture de document laisse supposer que la glace est mise en place par le fond de la boîte.

Le document CH-A-447 047 décrit une boîte dans laquelle la glace est fixée à la boîte par des griffes retenues au moyen de clavettes.

Le document CH-A-206 230 décrit plusieurs boîtes, sans joint d'étanchéité, dont l'une comporte des fils fixés à la carrure et passant au-dessus de la glace pour les fixer l'une à l'autre.

La présente invention, telle que définie dans la revendication 1, propose une construction nouvelle qui évite les inconvénients décrits ci-dessus, notamment en mettant en oeuvre des organes de liaison peu encombrants, et qui, d'une façon surprenante, ne sont solidaires ni de la glace ni de la carrure, mais simplement engagés sur les bords de la boîte. Ces organes de liaison ne nécessitent aucun usinage particulier de la glace, et celle-ci peut en outre s'étendre sur tout son pourtour jusque sur les bords latéraux de la carrure, ce qui n'avait pu être réalisé auparavant, defaçon amovible, qu'au moyen de vis ou de goupilles.

L'invention sera bien comprise à la lecture de la description suivante faite en référence aux dessins joints parmi lesquels:
- la figure 1 est une vue de dessus d'une boîte de montre selon un mode de réalisation de l'invention;
- la figure 2 est une vue de coupe partielle selon la ligne II-II de la boîte de montre de la figure 1.

La boîte de montre des figures 1 et 2 comprend notamment une glace 1 montée de façon amovible sur la surface supérieure 2 d'une carrure 3 dans laquelle est montée de façon classique un mouvement 4 équipé d'un cadran 5. Un joint d'étanchéité 6, masqué par une zone périphérique métallisée 7 de la glace et un réhaut 8 placé sur le cadran 5, est logé dans une gorge 9 de la carrure 3. Selon l'invention, la glace 1 et la carrure 3 sont maintenues assemblées au moyen d'organes de liaison constitués par des pinces de serrage 10, en forme de U. Chaque pince 10 comporte des branches 11, 12 entre lesquelles sont serrés les bords de la glace 1 et de la carrure 3. Les pinces 10 ne sont solidaires ni de la glace 1, ni de la carrure 3, mais leur retenue est améliorée par le frottement résultant de l'effort de séparation exercée sur la glace et la carrure par le joint d'étanchéité 6. Elles sont bien entendu mises en place par un engagement latéral, dans la direction des flèches 13 de la figure 1, sur les bords de la boîte de montre. Comme on le voit dans la figure 2, la carrure 3 porte à sa partie inférieure des dégagements 14 dans lesquels sont escamotées les branches 12 des pinces 10.

De la même façon, et bien que l'invention soit particulièrement bien adaptée au montage d'une glace s'étendant sur tout son pourtour jusque sur les bords latéraux de la carrure comme indiqué sur les figures, cette disposition n'est nécessaire qu'au voisinage des pinces de serrage. Il est clair également que l'invention peut aussi bien s'appliquer à l'assemblage d'autres éléments d'une boîte de montre que la glace et la carrure, notamment à la fixation simultanée d'une glace et d'un fond sur une carrure.

Bien qu'elle ait été décrite en relation avec un mode de réalisation particulier, la présente invention ne s'y trouve nullement limitée, mais elle est au contraire susceptible de nombreuses modifications et variantes qui apparaîtront à l'homme de l'art.

## Revendications

1. Boîte de montre comportant notamment une glace (1) munie de faces inférieure et supérieure, une carrure (3) qui comprend une surface périphérique supérieure tenant lieu de surface d'appui de la glace, un joint d'étanchéité (6), intercalé entre la glace et la carrure, dans une gorge que comporte la carrure, et des organes de liaison (10) comprenant chacun trois branches venues d'une pièce et agencées en forme de U, pour assujetir la glace et la boîte l'une à l'autre, la branche centrale de chaque organe s'étendant dans le sens de la hauteur de la carrure et les branches latérales respectivement sur la face supérieure de la montre et sur la surface périphérique inférieure de la carrure, caractérisée en ce que les branches s'étendant sur la face supérieure de la montre sont en appui sur la face supérieure de la glace et en ce que l'extrémité libre des branches latérales de chacun desdits organes (10) s'étend au moins jusqu'au droit du joint d'étanchéite et exerce une pression sur ladite face supérieure respectivement ladite surface périphérique inférieure qui écrase le joint (16) et assure le serrage de la glace (1) contre la boîte.

2. Boîte de montre selon la revendication 1, caractérisée en ce que la glace s'étend sur tout son pourtour jusque sur les bords latéraux de la carrure (3).

## Patentansprüche

1. Uhrgehäuse, umfassend insbesondere ein mit Oberseite und Unterseite versehenes Uhrglas (1), einen Gehäusering (3), der eine die Anlagefläche des Uhrglases abstützende obere Umfangsfläche aufweist, einen in einer Nut, die der Gehäusering aufweist, zwischen dem Uhrglas und dem Gehäusering eingelegten Dichtring (6), und Verbindungsorgane (10), die jeweils drei Arme aufweisen und einstückig in U-Form ausgebildet sind zum gegenseitigen Befestigen des Uhrglases und des Gehäuses, wobei der zentrale Arm jedes Organs sich in Richtung der Gehäuseringhöhe erstreckt und die seitlichen Arme über die Oberseite der Uhr bzw. über die untere Umfangsfläche des Gehäuserings, dadurch gekennzeichnet, daß die sich über die Oberseite der Uhr erstreckenden Arme auf der Oberseite des Uhrglases aufliegen und daß das freie Ende der seitlichen Arme jedes der genannten Organe (10) sich mindestens bis zu dem Dichtring ersteckt und und auf die genannte Oberseite bzw. die genannte untere Umfangsfläche einen den Dichtring deformierenden und das Festspannen des Uhrglases (1) gegen das Gehäuse sichernden Druck ausübt.

2. Uhrgehäuse nach Anspruch 1, dadurch gekennzeichnet, daß das Uhrglas sich auf seinem gesamten Umfang bis zu den Seitenkanten des Gehäuserings (3) erstreckt.

## Claims

1. Watch case especially including a crystal (1) provided with lower and upper faces, a caseband (3) which comprises an upper peripheral surface serving as support surface for the crystal, a sealing gasket (6) interposed between the crystal and the caseband in a groove included in the caseband and coupling members (10) each comprising three integrally formed branches arranged in U form for fixing the crystal and the case to one another, the central branch of each member extending in the direction of the thickness of the caseband and the side branches respectively extending over the upper face of the watch and the lower peripheral surface of the caseband, characterized in that the branches extending over the upper face of the watch are supported on the upper face of the crystal and that the free end of the side branches of each of said members (10) extends at least to be aligned over the sealing gasket and exerts a pressure respectively onto said upper face and said peripheral surface which compresses the gasket (6) and assures clamping of the crystal against the case.

2. Watch case according to claim 1 characterized in that the crystal over its entire periphery extends to the lateral edges of the caseband (3).
